# EUROPÄISCHE PATENTSCHRIFT

(11) **EP 0 462 629 B1**
(45) Veröffentlichungstag und Bekanntmachung des Hinweises auf die Patenterteilung: **05.01.1994**
(21) Anmeldenummer: 91113362.7
(22) Anmeldetag: 07.05.1990
(51) Int. Cl.: B65F 1/12

(54) **Behälter**
Container
Réceptacle

(30) Priorität: 12.05.1989 DE 3915580
(43) Veröffentlichungstag der Anmeldung: 27.12.1991
(62) Teilanmeldung aus: 90108588.6
(73) Patentinhaber: KINSHOFER GREIFTECHNIK GMBH, D-83666 Waakirchen (DE)
(72) Erfinder: Kinshofer, Alfred, W-8160 Miesbach (DE)
(74) Vertreter: Laufhütte, Dieter, Dr.-Ing.

(56) Entgegenhaltungen:
- AU-B- 559 326
- AU-D- 894 066

## Beschreibung

Die Erfindung betrifft Behälter, bestehend aus einem behälterseitigen Schließmechanismus für am Behälter vorgesehene Entleerungsklappen, der aus einem ersten mit der Behälterwandung fest verbundenen Kupplungsstück und einem zweiten, als Zugstange ausgebildeten Kupplungsstück, das längsverschieblich in einer mit der Behälterwandung verbundenen Buchse geführt und durch flexible Zugelemente in der Weise mit den Entleerungsklappen verbunden ist, daß die Zugelemente bei eingefahrener Zugstange entspannt und bei ausgefahrener Zugstange unter Verschluß der Entleerungsklappen gespannt sind.

Behälter der eingangs genannten Art sind beispielsweise aus der EP 0 280 008 A 1 bekannt. Gemäß dieser Ausführung sind die Kupplungsstücke des Behälters als Ösen ausgeführt, in die Last- und Zughaken eines Hebezeuges eingreifen. Beim An- und Abkoppeln des Hebezeugs besteht die Schwierigkeit, daß die Last- und Zughaken jeweils derart mittels des Hebezeugs verdreht und verschoben werden müssen, bis daß sie in die Ösen eingehakt werden können. In der Regel ist hierzu die Hilfestellung durch Bedienungspersonal oder einer eigens dafür vorgesehenen Einrichtung zur Erfassung der beiden Haken notwendig.

Aus der AU-A-89 40 ist ein Behälter bekannt, der zum Betätigen eines Verschlusses ein als Zugstange ausgebildetes Kupplungselement und ein fest mit dem Behälter verbundenes Kupplungsstück aufweist, in welchem das als Zugstange ausgebildete Kupplungsstück beweglich geführt ist. An dem fest mit dem Behälter verbundenen Kupplungsstück ist ein Knopf angeordnet, der an seiner Unterseite die Form eines umgekehrten abgeschnittenen Konus aufweist. Auch an der Zugstange ist ein Knopf ausgebildet, dessen Unterseite als umgekehrter abgeschnittener Konus ausgebildet ist. Bei dieser Ausbildung der knopfartigen Verdickung in dem Kupplungsstück ist es notwendig, daß die entsprechenden Halte-elemente eines die Kupplungsstücke betätigenden Greifers kompakt und kompliziert gebaut werden müssen. Bei dieser Bauweise besteht die Gefahr, daß der Greifer aufgrund der konischen Form der jeweiligen Knopfunterseiten der Kupplungselemente leicht abrutscht.

Es stellt sich daher die Aufgabe, einen gattungsgemäßen Behälter derart weiterzubilden, daß die Handhabungseinrichtung leicht und ohne Fremdhilfe mit dem Behälter gekoppelt werden kann.

Diese Aufgabe wird bei einer gattungsgemäßen Einrichtung durch die kennzeichnenden Merkmale des Anspruchs 1 gelöst. Der Vorteil eines solchen Behälters besteht darin, daß eine entsprechende Handhabungseinrichtung zum Anheben und Absenken des Behälters und zum Öffnen und Schließen der Entleerungsklappen nur einfach zentrisch aufgesetzt zu werden braucht, ohne daß eine Einrichtung geschaffen werden muß, mit der die beiden Haken in vorbestimmter Art und Weise erfaßt und geführt werden. Die flanschförmigen Ränder der Kupplungsstücke weisen jeweils auf ihrer Unterseite eine Ringnut mit schräg nach außen hin abfallender Flanke auf. Die eingreifenden Haken der Kupplungseinrichtung eines Hebezeuges werden hier unter dem Gewicht des hochgezogenen Behälters somit nach innen in die umlaufenden Nuten gezogen, so daß sie gegen eine Selbstentriegelung gesichert sind.

Bevorzugte Ausführungsformen des erfindungsgemäßen Behälters ergeben sich aus den Merkmalen der Unteransprüche 2-6. Dabei ist besonders vorteilhaft, wenn die flanschförmigen Ränder ringförmig ausgebildet sind. Dadurch müssen die Haken der Kupplungseinrichtung des zuvorgenannten Hebezeuges nicht ausgerichtet werden, sondern können an einer beliebigen Stelle des Umfangs des jeweiligen flanschförmigen Randes eingreifen.

Ein bevorzugtes Ausführungsbeispiel der Erfindung wird anhand der beigefügten Zeichnung dargestellt. In dieser Zeichnung zeigen:
- Fig. 1:: eine schematische Gesamtdarstellung des erfindungsgemäßen Behälters mitsamt der hebezeugseitigen Kupplungseinrichtung;
- Fig. 2:: einen schematischen Längsschnitt durch einen Teil der Kupplungseinrichtung nach Fig. 1;
- Fig. 3:: eine schematische Detaildarstellung des Hakenmechanismus der Kupplungseinrichtung;
- Fig. 4:: eine der Fig. 2 entsprechende Darstellung, wobei jedoch die Schnittebene um 90° gedreht wurde und
- Fig. 5:: einen schematischen Längsschnitt durch den oberen Teil der Kupplungseinrichtung.

In Fig. 1 ist ein auf dem Boden abgestellter Behälter 10 in Igluform dargestellt. Der Behälter 10 besteht aus einem behälterseitigen Schließmechanismus 12 für Entleerungsklappen 14, die am Behälter vorgesehen sind. Im dargestellten Ausführungsbeispiel sind die Entleerungsklappen 14 als Bodenklappen ausgeführt, die um ein mittiges Scharnier 15 nach unten klappbar sind. In gleicher Weise könnte der Behälter aber auch eine beliebige andere Form und beispielsweise bewegbare Seitenklappen aufweisen.

An der Oberseite des hier als rotationssymmetrischen Container ausgeführten Behälters 10 ist ein erstes Kupplungsstück 16 aus einer Buchse 22 mit oberem flanschförmigen Rand 24 verschraubt, verschweißt oder anderweitig form- oder stoffschlüssig verbunden. Die Buchse 22 ist dabei zentrisch ausgerichtet. Sie dient gleichzeitig als Führungsbuchse für ein zweites als Zugstange ausgebildetes Kupplungsstück 18. Auch dieses zweite Kupplungsstück 18 hat einen oberen flanschförmigen Rand 26. In der Grundstellung liegt dieser obere flanschförmige Rand 26 oberhalb des oberen flanschförmigen Randes 24 des ersten Kupplungsstücks 16. Die Zugstange des zweiten Kupplungsstücks 18 ragt in das Innere des Behälters 10 hinein. Am unteren Ende der Zugstange sind Zugelemente 23 angeschlossen, die mit den frei schwenkbaren Enden der Entleerungsklappen 14 verbunden sind. Im eingefahrenen Zustand der Zugstange des zweiten Kupplungsstücks 18 sind die Zugelemente 23 entspannt, wie es in Fig. 1 dargestellt ist.

Die Buchse 22 weist eine quadratische Bohrung und die Zugstange des zweiten Kupplungsstücks 18 ein komplementäres Profil auf. Dadurch wird gewährleistet, daß die Zugstange nicht um ihre eigene Achse rotiert, wodurch die Zugelemente 23 in ihrer freien Beweglichkeit aufgrund Verdrehens oder Verschlingens untereinander beeinträchtigt werden könnten. Grundsätzlich sind aber auch andere Bohrungsquerschnitte der Buchse 22 möglich.

In Fig. 1 ist weiterhin schematisch die Kupplungseinrichtung 30 eines Hebezeuges 32 zur Handhabung des Behälters 10 dargestellt. Die Kupplungseinrichtung 30 ist über eine Anhängeöse 40 mit dem Hebezeug verbolzt. Zentrales Element der Kupplungseinrchtung sind ein unteres und ein oberes Hakenpaar 34 bzw. 36. Dabei dient das untere Hakenpaar dazu, mit dem ersten Kupplungsstück 16 in Eingriff zu gehen. Das obere Hakenpaar 36 kann mit dem zweiten Kupplungsstück 18 in Eingriff gehen. Die flanschförmigen Ränder 24 und 26 der Kupplungsstücke 16 und 18 sind ringförmig ausgebildet und auf ihrer Unterseite ist je eine Ringnut 28 bzw. 29 mit einer schräg nach außen hin abfallenden Flanke vorgesehen. Die Haken 34 und 36 der Kupplungseinrichtung 30 werden durch Eingriff in diese Ringnuten 28 bzw. 29 zusätzlich dadurch gesichert, daß sie insbesondere unter der Last des Behälters in die Ringnut hineingezogen werden.

Die unteren Haken 34 der Kupplungseinrichtung stellen die Lasthaken dar, d.h. mittels dieser Haken wird über den fest mit dem Behälter 10 verbundenen Kupplungsstück 16 der gesamte Behälter hochgehoben. Bevor dies jedoch möglich ist, müssen mittels der Zugelemente 23 die Entleerungsklappen 14 gegen ein Öffnen beim Hochheben des Behälters 10 vom Boden gesichert werden. Dazu wird das zweite Kupplungsstück 18 mittels der Haken 36 nach oben gezogen, bis die Zugelemente 23 gespannt sind, so daß damit ein Aufklappen der Entleerungsklappen 14 beim Abheben des Behälters 10 vom Boden verhindert wird. Dabei wird die innere Vierkantzugstange des zweiten Kupplungsstücks um ca. 50 cm herausgezogen. In dieser Stellung der Kupplungseinrichtung 30 wird der Behälter beispielsweise mittels eines Auslegers 32 eines nicht dargestellten Krans angehoben und über die zu befüllende Ladefläche beispielsweise eines LKW's geschwenkt. Durch Absenken der Zugstange und damit der Zugelemente 23 werden die Entleerungsklappen 14 geöffnet, so daß der gesammelte Inhalt, z.B. Abfall, aus dem Behälter herausfällt.

Der Behälter wird analog der vorbeschriebener Weise wieder geschlossen und auf dem Boden abgesetzt.

Die Haken 36, die zur Auf- und Abbewegung der Zugstange des zweiten Kupplungsstücks 18 dienen, werden mittels einer im Gehäuse liegenden heb- und absenkbaren Auszugsvorrichtung 46 verfahren, wie aus Figur 1 zu sehen ist. Diese Auszugsvorrichtung 46 besteht aus einer hydraulischen Kolben-Zylinder-Einheit, deren Zylinder mit einem die schwenkbaren Haken 36 tragenden Joch 48 und deren Kolbenstange 50 mit ihrem oberen Ende am oberen Endbereich des Gehäuses 38 befestigt ist. Die Kolben-Zylinder-Einheit ist von einer Druckfeder umgeben, die das Joch 48 derart beaufschlagt, daß der Zylinder mit den Haken 36 nach unten geschoben wird. Gleichzeitig wird Hydraulikflüssigkeit durch eine Bohrung in der Kolbenstange 50 (nicht dargestellt) aus dem Zylinder verdrängt. Zum Hochfahren des Zylinders und damit der Haken 36 wird über eine nicht dargestellte Hydraulikleitung wieder Hydraulikflüssigkeit zugeführt, so daß der Kolben innerhalb der Kolben-Zylinder-Einheit gegen die Federkraft der Druckfeder 52 entlang des Zylinders verschoben wird. Damit ist zur Betätigung der Auszugsvorrichtung 46 nur eine Hydraulikleitung (nicht dargestellt) vorzusehen.

Um 90° in Drehrichtung zu den oberen Haken 36 versetzt sind die unteren Haken 34 im Gehäuse 38 der Kupplungseinrichtung 30 ortsfest und um eine Achse 42 schwenkbar gelagert angeordnet, wie aus Figur 2 ersichtlich. Die unteren Haken 34 werden aus ihrer Schließstellung, d.h. ihrem Eingriff mit der ersten Kupplungseinrichtung 16 durch hydraulische Kolben-Zylinder-Einheiten 62 in Öffnungsrichtung geschwenkt. Dabei werden sie gegen die Federkraft von in Führungsstangen 58 eingefaßten Druckfedern 54 bewegt. Zum Zurückschwenken der Haken 34 zum Eingriff unter den flanschförmigen Rand 24 des ersten Kupplungsstücks 16 dienen die Druckfedern 54, die den Haken 34 in Schließrichtung beaufschlagen. Gleichzeitig wird die Hydraulikflüssigkeit in den Kolben-Zylinder-Einheiten verdrängt. Auch an den oberen Haken 36 sind Führungsstangen 60 angelenkt, welche durch Druckfedern 56 eingefaßt sind. Diese beaufschlagen die Haken 36 ebenfalls in Schließrichtung, d.h. sie verschwenken die Haken 36 um die am Joch 48 der Auszugsvorrichtung 46 angeordneten Achsen 44, so daß die Haken unter den flanschförmigen Rand 26 des zweiten Kupplungsstücks 18 greifen. Um die Haken 36 auszuschwenken werden sie am Anlenkpunkt der Führungsstange 60 mit frei ausfahrbaren Kolben 66 von Kolben-Zylinder-Einheiten 64 beaufschlagt. Auch in diesem Fall ist für die Kolben-Zylinder-Einheiten jeweils nur eine einseitige Hydraulikzuführung notwendig, da eine Rückstellung, d.h. ein Einschwenken der oberen Haken 36 in die Eingriffsposition mit dem oberen flanschförmigen Teil 26 des zweiten Kupplungsstücks 18, infolge der Federkraft der Druckfeder 56 erfolgt.

Alle die Haken 34 und 36 beaufschlagenden Kolben-Zylinder-Einheiten 62 bzw. 64 werden über eine Hydraulikspeiseleitung versorgt. Damit können die Kolben der Kolben-Zylinder-Einheiten 62 bzw. 64 nur gleichzeitig ausgefahren werden.

Beim Ausfahren des Kolbens 66 gegen den Anlenkpunkt 61 besteht allerdings die Gefahr, daß die Kolbenbewegung des Kolbens 66 nicht nur in eine Schwenkbewegung des Hakens 36 um die Achse 44 umgesetzt wird, sondern daß auch eine Längsverschiebung des Joch 48 gegen die Federkraft der Druckfeder 52 erfolgt, wobei der Haken 36 in der Nut 30 verhakt bleibt und an einer Ausschenkbewegung gehindert wird. Dies wird dadurch verhindert, daß das Joch 48 während der Ausschwenkbewegung der Haken 36 im Verhältnis zum Behälter 10 ortsfest gehalten wird. Dazu dienen zwei Verriegelungshebel 68. Diese sind um die Schwenkachsen 42 der unteren Haken schwenkbar gelagert. In der Eingriffsposition der unteren Haken 34 und somit auch der oberen Haken 36 sind die Verriegelungshebel 68 in eine geöffnete Position verschwenkt, so daß das Joch 48 mitsamt der Haken 36 über die Auszugsvorrichtung 46 hochgeschoben werden kann. In dieser Position ist der Verriegelungshebel in Fig. 3 in durchgezogener Linie dargestellt. Beim Ausschwenken der Haken 34 und 36 müssen die Hebel 68 jeweils über Widerlager bildende Vorsprünge 74 des Jochs 48 greifen. Die Verriegelungshebel 68 werden über die Kolbenstangen 70 der Kolben-Zylinder-Einheiten 62, an die sie angelenkt sind, verschwenkt. Um ein Verschwenken der Verriegelungshebel 68 in ihrer Schließposition gegenüber einem Verschwenken der Hebel 34 in ihre geöffnete Position zeitlich zu versetzen, sind die unteren Haken 34 mit den Kolben 70 der Kolben-Zylinder-Einheiten 62 über hakenseitige Langlöcher 72, in welche zylinderseitige Bolzen 71 eingreifen verbunden. Damit funktioniert der Verriegelungsmechanismus wie folgt: Beim Ausfahren des Kolbens 70 wird der Verriegelungshebel 68 von seiner ausgeschwenkten Freigabeposition in die Verriegelungsposition geschoben. Die unteren Haken 34 können aufgrund des Langlochs 72 während des ersten Hubteils des Kolbens 70 in ihrer Verriegelungsposition verbleiben. Erst wenn der kolbenseitige Zapfen am Ende des Langlochs 72 anliegt wird der entsprechende untere Haken 34 aus seiner Eingriffsposition ausgeschwenkt. Durch das zuvor beschriebene Zusammenwirken der Haken 34, 36 und der Verriegelungshebel 68 ist eine vorschriftsmäßige Entriegelung der Kupplungseinrichtung gewährleistet.

In Fig. 5 ist der obere Teil einer besonderen Ausführungsform der zuvor beschriebenen Kupplungseinrichtung dargestellt. Eine Kupplungseinrichtung gemäß dieser Ausführungsform ermöglicht eine Verdrehung des unteren Teils 84 des Gehäuses 38 mitsamt der im unteren Teil angeordneten Hakenpaare 34 und 36 und einem angehängten Abfallbehälter 10. Dies ist insbesondere dann notwendig, wenn es sich nicht um einen rotationssymmetrischen Behälter, beispielsweise einen rechteckigen Behälter, handelt. Der obere Teil 80 des Gehäuses 38 ist mit dem unteren Gehäuseteil 84 über eine Drehdurchführung 82 verbunden. Die Verdrehung des unteren Gehäuses 84 erfolgt über einen hydraulisch antreibbaren Drehmotor 88. Ein an diesem angeflanschtes Ritzel 90 kämmt mit einem Zahnrad 92, das mit dem unteren Teil 84 des Gehäuses 38 verbunden ist. Bei dieser Ausführungsform ist der Kolben 50 der Auszugsvorrichtung 46 in einem Käfig 86 aufgehängt. Der Käfig 86 ist im unteren Gehäuseteil 84 pendelnd aufgehängt, so daß er mit diesem mitrotiert. Er ragt allerdings in das obere Gehäuseteil 80 hinein.

Der hydraulische Drehmotor kann in üblicher Weise für Links- und Rechtslauf vorgesehen sein und demnach mit 2 Hydraulikleitungen verbunden werden.

Sämtliche zuvor beschriebenen Kupplungsmechanismen, d.h. die ersten und zweiten Kupplungsstücke 16 bzw. 18 des Behälters 10 und die Hakenpaare 34 bzw. 36, sowie die Verriegelungshebel 68 sind rotationssymmetrisch um eine gemeinsame Mittelachse angeordnet.

## Patentansprüche

1. Behälter (10), bestehend aus einem behälterseitigen Schließmechanismus (12) für am Behälter vorgesehene Entleerungsklappen (14), der aus einem ersten mit der Behälterwandung fest verbundenen Kupplungsstück (16) und einem zweiten als Zugstange ausgebildeten Kupplungsstück (18), das längsverschieblich in einer mit der Behälterwandung (20) verbundenen Buchse (22) geführt und durch Zugelemente (23) in der Weise mit den Entleerungsklappen (14) verbunden ist, daß die Zugelemente (23) bei eingefahrener Zugstange entspannt und bei ausgefahrener Zugstange unter Verschluß der Entleerungsklappen (14) gespannt sind,
dadurch gekennzeichnet,
daß das erste Kupplungsstück (16) aus einer Buchse (22) mit oberem flanschförmigen Rand (24) besteht, die zentrisch auf der Oberseite des Behälters angeordnet ist, wobei es gleichzeitig die Führungsbuchse für das zweite als Zugstange ausgebildete Kupplungsstück (18) bildet,
daß auch das zweite Kupplungsstück (18) einen oberen flanschförmigen Rand (26) aufweist und
daß die flanschförmigen Ränder (24, 26) auf ihrer Unterseite je eine Ringnut (38, 30) mit einer schräg nach außen hin abfallenden Flanke aufweisen.

2. Behälter nach Anspruch 1, dadurch gekennzeichnet, daß die Buchse (22) eine quadratische Bohrung und die Zugstange ein komplementäres Profil aufweist.

3. Behälter nach Anspruch 1 oder 2, dadurch gekennzeichnet, daß die flanschförmigen Ränder (24, 26) ringförmig ausgebildet sind.

4. Behälter nach einem der Ansprüche 1 bis 3, dadurch gekennzeichnet, daß der Behälter (10) rotationssymmetrisch ist und daß das erste Kupplungsstück (16) derart auf den Behälter (10) angeordnet ist, daß die Symmetrielinie der das erste Kupplungsstück bildenden Buchse mit der Symmetrielinie des Behälters zusammenfällt.

5. Behälter nach einem der Ansprüche 1 bis 4, dadurch gekennzeichnet, daß die Kupplungsstücke einen Schaftteil (18, 22) und einen oberen flanschförmigen Rand (24, 26) aufweisen, wobei die nach außen gerichtete Oberfläche des Randes (26) zumindest näherungsweise pilzförmig geformt ist.

6. Behälter nach Anspruch 5, dadurch gekennzeichnet, daß unterhalb des flanschförmigen Randes (24, 26) des jeweiligen Kupplungsstücks eine kreissymmetrische Nut (28, 30) ausgebildet ist.

## Claims

1. A container (10) comprising on the container side a closing mechanism (12) for emptying flaps (14) provided on the container which consists of a coupling component (16) rigidly joined to the container wall and a second coupling component (18) designed as a draw rod which is carried for longitudinal displacement in a bush (22) joined to the container wall (20) and is connected to the emptying flaps (14) by means of pull elements (23) in such a way that the pull elements (23) are relaxed when the draw rod is moved in, and that when the draw rod is moved out, they are under tension while closing the emptying flaps (14),
characterized in that
the first coupling component (16) consists of a bush (22) with an upper flange-shaped rim (24) which is concentrically arranged at the top of the container, in which arrangement, it forms at the same time the guide bush for the second coupling component (18) designed as the draw rod,
that the second coupling component (18) also has an upper flange-shaped rim (26) and
that the flange-shaped rims (24, 26) have at their bottom, one annular groove (38, 30) each with an outwardly sloping flank.

2. A container according to claim 1, characterized in that the bush (22) has a square bore and the draw rod has a complementary profile.

3. A container according to claim 1 or 2, characterized in that the flange-shaped rims (23, 26) have an annular design.

4. A container according to one of claims 1 to 3, characterized in that the container (10) is rotationally symmetrical, and that the first coupling component (16) is arranged on the container (10) in such a way that the line of symmetry of the bush forming the first coupling component coincides with the line of symmetry of the container.

5. A container according to one of claims 1 to 4, characterized in that the coupling components have a shaft portion (18, 22) and an upper flange-shaped rim (24, 26), in which arrangement the surface of the rim (26) which is directed outwards is at least approximately mushroom-shaped.

6. A container according to claim 5, characterized in that beneath the flange-shaped rim (24, 26) of the respective coupling component, provision is made for a symmetrical circular groove (30).

## Revendications

1. Récipient (10) constitué d'un mécanisme de fermeture (12) côté récipient pour des clapets de vidange (14) prévus au récipient, comprenant une première pièce d'accouplement (16) reliée solidement à la paroi de récipient et une deuxième pièce d'accouplement (18) réalisée sous forme de tirant qui est guidée de façon déplaçable longitudinalement dans une boîte (22) reliée à la paroi de récipient (20) et qui est reliée par des éléments de traction (23) aux clapets de vidange (14), de manière que les éléments de traction (23), lorsque le tirant est rentré, sont détendus et lorsque le tirant est sorti, sont tendus en fermant les clapets de vidange (14), caractérisé en ce que la première pièce d'accouplement (16) est constituée d'une boîte (22) avec un bord supérieur (24) en forme d'épaulement qui est disposé, centré, sur le côté supérieur du récipient, en constituant en même temps la boîte de guidage de la deuxième pièce d'accouplement (18) réalisée sous forme de tirant, en ce que la deuxième pièce d'accouplement (18) présente également un bord supérieur (26) en forme d'épaulement et que les bords en forme d'épaulement (24, 26) présentent, sur leur côté inférieur, une rainure annulaire (38,30) respectivement, avec un flanc descendant en biais vers l'extérieur.

2. Récipient selon la revendication 1, caractérisé en ce que la boîte (22) présente un perçage carré et que le tirant a un profil complémentaire.

3. Récipient selon la revendication 1 ou 2, caractérisé en ce que les bords en forme d'épaulement (24, 26) ont une forme annulaire.

4. Récipient selon l'une des revendications 1 à 3, caractérisé en ce que le récipient (10) est à symétrie de rotation et en ce que la première pièce d'accouplement (16) est disposée sur le récipient (10) de façon que la ligne de symétrie de la boîte constituant la première pièce d'accouplement coincide avec la ligne de symétrie du récipient.

5. Récipient selon l'une des revendications 1 à 4, caractérisé en ce que les pièces d'accouplement présentent une partie de tige (18,22) et un bord supérieur (24,26) en forme d'épaulement, la surface du bord (26) orientée vers l'extérieur ayant au moins approximativement une forme de champignon.

6. Récipient selon la revendication 5, caractérisé en ce qu'une rainure (28, 30) de symétrie circulaire est réalisée en dessous du bord en forme d'épaulement (24, 26) de la pièce d'accouplement respective.
